# EUROPÄISCHE PATENTSCHRIFT

(11) **EP 1 056 371 B1**
(45) Veröffentlichungstag und Bekanntmachung des Hinweises auf die Patenterteilung: **06.08.2003**
(21) Anmeldenummer: 99911669.2
(22) Anmeldetag: 16.02.1999
(51) Int. Cl.: A47C 23/20

(54) **LIEGEBETT**
BEDSTEAD
CHASSIS DE LIT

(30) Priorität: 24.02.1998 DE 19807741
(43) Veröffentlichungstag der Anmeldung: 06.12.2000
(73) Patentinhaber: RÖSSLE & WANNER GMBH, 72116 Mössingen (DE)
(72) Erfinder: ELZENBECK, Manfred, D-71711 Steinheim (DE)
(74) Vertreter: Patentanwälte Ruff, Wilhelm, Beier, Dauster & Partner
(86) Internationale Anmeldenummer: EP9900991
(87) Internationale Veröffentlichungsnummer: WO99043239

(56) Entgegenhaltungen:
- EP-A- 0 107 283
- WO-A-87/07125
- BE-A- 881 639
- DE-C- 15 233
- DE-C- 525 224
- DE-U- 9 101 997
- GB-A- 1 599 635
- US-A- 2 251 318

## Beschreibung

Die Erfindung betrifft ein Liegebett mit einem Rahmen und mit vom Rahmen gehaltenen federnden Elementen, die eine den Rahmen ausfüllende Auflagefläche für Matratzen oder dergleichen bilden.

Aus der EP 0 734 666 A1 und DE-U-9 101 997 ist die Auflagefläche für ein Polster eines solchen Liegebettes bekannt, bei der in einem Rahmen eine plattenförmige Unterlage gehalten ist, auf der in einem regelmäßigen Raster angeordnete Federelemente mit ihren Füßen festgelegt sind. Die Federelemente besitzen Köpfe, die Auflageteller für ein durchgehendes Polster oder dergleichen bilden. Solche Auflageflächen, die auch für Betten verwendet werden sollen, können anstelle der wesentlich weiter verbreiteten Liegebetten mit einem Lattenrost (DE 29 707 790 U1) vorgesehen werden, bei denen quer zu den Längsholmen eines Rahmens verlaufende federnde Latten als Unterlage für eine Matratze oder dergleichen vorgesehen sind.

Für Klappliegen oder Liegestühle ist es auch bekannt (DE-GM 7531803), eine textile Bespannung zwischen Längs- und Querholme eines klappbaren Liegengestells dadurch einzuspannen, daß die Ränder der textilen Struktur um die Längs- und Querholme umgelegt und dort befestigt werden. Dies führt dazu, daß an den Gelenken Aussparungen vorgesehen sein müssen, um die Gelenkfunktion nicht zu beeinträchtigen. Solche Liegen lassen sich als Grundgestelle für Betten nicht verwenden.

Das gilt auch für Liegestühle, die zu zusammenlegbaren Liegebetten umgestaltet werden können (CH-PS 380 901), wo man die textile Bespannung mit Hilfe von am Kopf- und Fußende angebrachten Taschen über den Klapprahmen zieht und so die Befestigung der textilen Struktur erreicht. Dort ist es auch bekannt, an den Gelenkstellen Verbreiterungen mit Verstärkungseinlagen vorzusehen, mit deren Hilfe die Gelenkstellen überdeckt werden können. Als Ersatz für ein Bettgestell können aber auch solche Liegemöbel nicht verwendet werden. Das gilt auch für ein als Garten- oder Campingmöbel vorgesehenes Liegebett (AT-PS 312 844), das aus einem zusammenlegbaren Rahmen aufgebaut ist, der als Halterung für elastische Riemen dient, die zur Mitte des Liegemöbels hin in eine textile Struktur übergehen. Diese Gestaltung soll dazu dienen, das Liegemöbel auch als eine Art Trampolin für Kinder zur Verfügung zu stellen.

Es sind schließlich auch Stühle oder Liegestühle bekannt (DE 44 26 316 C1), bei denen die Sitz- oder die Rückenfläche aus einem textilen Bezug gebildet ist, der jeweils an seinen Rändern zu einer Schlaufe geformt ist und mit diesen auf stangenartige Spannstücke aufgeschoben wird, die ihrerseits mit Längsholmen des Stuhlgestells verschraubt sind. Diese Ausgestaltung ermöglicht es, den Bezug beispielsweise zum Zweck der Reinigung aus dem Gestell entnehmen zu können.

Der vorliegenden Erfindung liegt die Aufgabe zugrunde, ein Liegebett der eingangs genannten Art, das also als Bettgestell dienen kann, auf wesentlich einfachere Art so zu gestalten, daß federnde Auflagekräfte über die gesamte Liegefläche zur Verfügung gestellt werden können, ohne daß in aufwendiger Weise auf die Fläche verteilte Federelemente auf einer festen Unterlage oder quer zu den Längsholmen des Rahmens verlaufende Latten vorgesehen sein müssen.

Zur Lösung dieser Aufgabe wird mit der Erfindung bei einem Liegebett der eingangs genannten Art vorgeschlagen, daß die federnden Elemente von einer aus elastischen Fäden gebildeten textilen Struktur in der Form eines aus Kunststoffäden hergestellten Gestrickes oder Gewebes gebildet sind, die unter Vorspannung zumindest an den Längsholmen des Rahmens eingespannt gehalten ist und daß die Vorspannung der textilen Struktur (4) quer zu den Längsholme verlaufenden Abschnitten (14 - 18) unterschiedlich zu der in anderen Abschnitten ist.

Durch diese Ausgestaltung entsteht eine Auflagefläche für die Polsterunterlage eines Bettes oder dergleichen, die, je nach Vorspannung der textilen Struktur, federnde Rückstellkräfte aufbringen kann, die im gewünschten Maß beeinflußbar sind. Dabei bleibt der Aufbau eines solchen Tragrahmens äußerst einfach.

In Weiterbildung der Erfindung kann dabei die Vorspannung der textilen Struktur quer zu den Längsholmen in mindestens einem von mehreren in Längsrichtung der Längsholme verlaufenden Abschnitten unterschiedlich zu der in anderen Abschnitten sein, so daß es, wie auch sonst bei Lattenrosten oder bei individuell angepaßten Federelementen möglich wird, zonenweise unterschiedliche Rückstellkräfte auf ein Liegepolster und damit auch auf eine auf dem Polster liegende Person auszuüben. Dies ist für Bettunterlagen moderner Art eine wichtige Maßnahme, die den Liegekomfort und damit auch den gesunden Schlaf fördert. Die Außenkanten der textilen Struktur können in sehr einfacher Weise an den Längs- und Querholmen gehalten sein, wobei der Rahmen auch mit knickbaren Längsholmen versehen sein kann, die eine Verstellung der Liegefläche ermöglichen.

In besonders vorteilhafter Weiterbildung der Erfindung kann das Gestrick oder Gewebe der textilen Struktur aus Polyesterfäden, vorzugsweise mit einem Anteil von etwa 25% elastomeren Polyester bestehen.

Vorteilhaft kann die textile Struktur auch aus zwei im Abstand untereinander angeordneten textilen Strukturen bestehen, die bei Belastung untereinander zur Anlage kommen und so hohe Rückstellkräfte zu verwirklichen erlauben.

Die Erfindung betrifft auch ein Verfahren zur Herstellung eines Liegebettes der eingangs genannten Art. Bei diesem Verfahren wird zunächst ein in den Rahmen einzusetzender Zuschnitt der von den Fäden gebildeten textilen Struktur angefertigt, dessen Querabmessungen kleiner sind als der Abstand der Längsholme und dessen Außenkontur zumindest an einer Stelle einer der Längsseiten nicht gerade und parallel zu den Längsholmen ist. Der so gebildete Zuschnitt wird unter Dehnung zumindest in Querrichtung mit seinen Längsaußenkanten an den Längsholmen befestigt. Da die Außenkontur des Zuschnittes nicht parallel zu den Längsholmen verläuft, die Außenkanten aber bis zu den Längsholmen gezogen werden, ehe sie dort befestigt werden, ergibt sich in verschiedenen Zonen der so gebildeten Auflagefläche eine unterschiedliche Vorspannung des Gewebes, so daß dadurch auch die von der Auflagefläche ausgeübten Rückstellkräfte zumindest in der Längsrichtung der Längsholme in verschiedene Zonen unterteilt werden können. Auf diese Weise ist es möglich, die Größe der Federkräfte, die auf eine Belastung reagieren, den Federeigenschaften bekannter Lattenroste oder dergleichen anzupassen, bei denen ebenfalls unterschiedliche Auflagekräfte auf ein Bettpolster und damit auch auf eine auf diesem liegende Person ausgeübt werden können.

Natürlich ist es auch möglich, die Vorspannung der elastischen Gewebe- oder Gestrickstruktur in Zonen, die in Längsrichtung der Querholme liegen, entsprechend zu verändern, so daß auf diese Weise relativ einfach und ohne daß einzelne Federelemente auf einer Auflagefläche verteilt werden müssen, Zonen größerer und kleinerer Rückstellkräfte für die Auflagefläche verwirklicht werden können.

Die Erfindung ist anhand eines Ausführungsbeispieles in der Zeichnung dargestellt und wird im folgenden erläutert. Es zeigen:
- Fig. 1: eine perspektivische Darstellung eines Liegebettes nach der Erfindung mit unterschiedlich ausgerichteten Abschnitten der Liegefläche,
- Fig. 2: eine Seitenansicht des Liegebettes der Fig. 1, jedoch mit einer Polsterauflage und mit der Darstellung der in eine gemeinsame horizontale Ebene abgeklappten Liegeflächenabschnitte,
- Fig. 3: die Stirnansicht des Liegebettes der Fig. 2 mit in der abgeklappten Stellung befindlichen Liegeflächenabschnitten,
- Fig. 4: den Schnitt durch das Liegebett der Fig. 2 längs der Linie IV,
- Fig. 5: eine schematische Darstellung eines Gewebezuschnittes, der anschließend in den Liegebettrahmen eingespannt wird,
- Fig. 6: eine vergrößerte Teildarstellung der Einzelheit VI der Fig. 4,
- Fig. 7: eine Teildarstellung ähnlich Fig. 6, jedoch in einer anderen Ausführungsform und
- Fig. 8: eine Teildarstellung ähnlich Fig. 6, jedoch in einer weiteren Ausführungsform.

In den Figuren 1 und 2 ist ein Liegebett gezeigt, das aus einem mit Standfüßen 1 versehenen Grundgestell 2 mit Längsholmen 2a und Querholmen 13 und aus einem eine Liegefläche bildenden Rahmen 3 besteht, der beim Ausführungsbeispiel mit einem elastischen Gestrick 4 bespannt ist. Der Rahmen 3 besteht dabei aus zwei knickbar gestalteten Längsholmen 5, die durch Querholme 6 auf Abstand gehalten sind. Die knickbar gestalteten Längsholme 5 ermöglichen es in an sich bekannter Weise, die Liegefläche des Bettes in mehrere Abschnitte zu unterteilen, die unter bestimmten Winkeln zueinander geneigt werden können, wie das in den Figuren 1 und 2 dargestellt ist. Die Längsholme 5 lassen sich aber auch in eine gestreckte Lage bringen, so daß das Bett eine ebene Liegefläche aufweist, wie das in Fig. 2 gestrichelt dargestellt ist. Die Verstellung der Längsholme erfolgt beim Ausführungsbeispiel ebenfalls in bekannter Weise über einen Elektroantrieb 7, der in Fig. 2 gestrichelt dargestellt ist. In Fig. 2 ist die Liegefläche des Bettes mit einer elastischen Polsterauflage 8 versehen, deren gestreckte Lage mit 8' in Fig. 2 angedeutet ist.

Das in den Rahmen 3 eingespannte Gestrick 4 besteht aus elastischen Kunststoffäden, wobei zweckmäßig ein Gestrick aus Polyesterfäden mit einem Anteil von ca. 25% elastomerem Polyester verwendet wird. Dieses an sich bekannte Gestrick, das unter dem Markennamen "Gemstone Crystal Flex II" von der Firma Milliken Europe N.V. in Gent/Belgien vertrieben wird, ist ein elastisches Gestrick, das bidirektional gespannt werden kann und das erfindungsgemäß zumindest in der Querrichtung zwischen den beiden Längsholmen 5 in vorgespanntem Zustand in den Tragrahmen 3 eingesetzt wird. Wie das geschieht, wird noch anhand der Figuren 5 und 6 im einzelnen erläutert werden.

Die Figuren 3 und 4 zeigen zunächst aber, daß die Längsholme 5 außer durch die beiden an ihren Enden vorgesehenen Querholme 6 auch noch jeweils im Bereich ihrer beiden Gelenkachsen 9 und 10 mit zusätzlichen Querverstrebungen versehen sind. So ist im Bereich der Gelenkachse 9, die ebenso wie die Gelenkachse 10 nicht von einer durchgehenden Welle oder dergleichen gebildet ist, sondern lediglich im Bereich der Längsholme 5 mit Gelenkanordnungen gebildet ist, eine Anlenkung am Grundgestell 2 vorgesehen, während im Bereich der Gelenkachse 10 ein zusätzlicher Querversteifungsbügel 12 vorgesehen ist. Auf diese Weise wird ein stabiler Tragrahmen 3 gebildet, der das eingesetzte elastische Gestrick 4 unter einer vorbestimmten Zugspannung halten kann.

Dieses elastische Gestrick wird nun so in den Rahmen 3 eingesetzt, daß es in der Querrichtung zwischen den beiden Längsrolmen 5 mit Zonen 14, 15, 16, 17 und 18 unterschiedlicher Vorspannung im Rahmen 3 eingesetzt ist.

Dies erreicht man dadurch, daß das elastische Gestrick 4, wie in Fig. 5 schematisch angedeutet ist, vor dem Einsetzen in den Rahmen 3, der rechteckig ist, mit einer von der Reckeckform abweichenden Zuschnittskontur versehen wird, deren Außenkanten 4a kurvenförmig verlaufen und, wie aus Fig. 5 ersichtlich ist, in der Zone 15 und in der Zone 17 breiter ausgebildet ist als in den Zonen 14, 16 und 18. Werden nun gemäß der Erfindung die Außenkanten 4a dieses elastischen Gestrikkes 4 im Sinn der Pfeile 21 nach außen gezogen bis zu den Längsholmen 5, entsteht wegen der größeren Streckung zwischen den Längsholmen 5 in den Zonen 14, 16 und 18 eine größere Vorspannung als in den dazwischen liegenden Zonen, so daß es dadurch möglich wird, der Liegefläche des Bettes in unterschiedlichen Zonen, verteilt über die Länge der Längsholme, eine unterschiedliche Rückstellkraft zu verleihen, was in gewünschter Weise dazu dient, eine unterschiedlich weiche Auflagefläche für eine Person zu bieten, die das Bett benutzt.

Die Fig. 5 macht dabei aber auch deutlich, daß auch in den Zonen 15 oder 17 das Gestrick 4 noch einer Vorspannung unterworfen ist, weil es hier zumindest um den Betrag s nach außen bis zu den jeweiligen Längsholmen gestreckt werden muß, ehe es an den Längsholmen eingespannt wird. In den Zonen 15 und 17 würden daher beim gezeigten Ausführungsbeispiel Rückstellkräfte entstehen, die durch die Dehnung des Gestrickes 4 um den Betrag s bedingt ist, in den Zonen 16, 14 und 18 aber Rückstellkräfte, die jeweils durch die Dehnung des Gestrickes um den Betrag s plus sₓ hervorgerufen wird.

Die Fig. 6 zeigt, daß der zunächst nicht rechteckige Zuschnitt des Gestrickes 4 (Fig. 5), nachdem er durch die entsprechende Dehnung in Rechteckform gebracht worden ist, mit den Außenkanten 4a in Klemmleisten 19 eingefügt und gehalten wird, die ihrerseits wiederum in Aufnahmeleisten 20 eingesetzt werden, die an den Längsholmen 5 befestigt sind. Das auf diese Weise in unterschiedlichen Zonen unterschiedlich gespannte Gestrick 4 ist dann am Rahmen 3 gehalten und kann, wie erläutert, eine Liegefläche bilden, die bei Belastung unterschiedlich weich wirkt.

Die Fig. 1 und 4 läßt überdies noch deutlich werden, daß zusätzlich zu der Spannung des Gestrickes unterhalb desselben noch Abstützungen vorgesehen werden können, die aus in Längsrichtung der Längsholme 5 verschiebbaren Leisten 24 mit darauf angeordneten Unterstützungen 22 bestehen können und zusätzlich die Auflage für das Polster und für eine Person an bestimmten Stellen unterstützen. Möglich wäre es natürlich auch, auf das Gestrick 4 Auflagen aufzusetzen, die beispielsweise als Lordosenstützen im Lendenwirbelbereich oder als Kniegelenkstützen im Auflagebereich der Beine einer das Bett benutzenden Person vorgesehen werden. Diese zusätzlichen Auflagen können z.B. mit einem Klettband auf dem Gestrick 4 an geeigneter Stelle befestigt werden.

Die Fig. 7 zeigt eine abgewandelte Ausführungsform einer Einspannung der textilen Struktur an den seitlichen Längsholmen 5. Hier ist nun zum Einspannen des Randes der textilen Struktur eine Klemmleiste 19' vorgesehen, die aus den drei Leistenabschnitten 19a, 19b und 19c besteht. Jeweils zwischen diese drei Leisten ist der Rand einer textilen Struktur 4a und der Rand einer textilen Struktur 4b eingespannt, wobei die beiden aus elastischen Fäden bestehenden textilen Struktur 4a und 4b parallel zueinander im Abstand a verlaufen, der etwa in der Praxis in der Größenordnung zwischen 3 und 5 cm betragen kann. Die untere textile Struktur 4b ist dabei im allgemeinen etwas straffer gespannt als die obere Struktur 4a, und es kann natürlich, wie vorher anhand der Fig. 5 im einzelnen erläutert worden ist, auch hier eine unterschiedliche Spannung über die Länge der Längsholme 5 verwirklicht werden. Bei Belastung der Matratze 8 biegt sich die obere textile Struktur 4a durch und, wenn diese Durchbiegung größer als der Abstand a ist, dann kommt die obere textile Struktur 4a zur Anlage an der unteren 4b. Durch diese Maßnahme wird von diesem Zeitpunkt an eine wesentlich höhere Halte- und Rückstellkraft ausgeübt. Die Ausgestaltung nach Fig. 7 erlaubt daher eine Anpassung der Elastizität über einen weiten Belastungsbereich, so daß dadurch Personen mit niedrigem Körpergewicht, aber auch solche mit größerem Körpergewicht bequem auf dem so gebildeten Bettgestell liegen können.

Die Fig. 8 zeigt eine Variante der Ausgestaltung mit zwei untereinander angeordneten textilen Strukturen 4a' und 4b'. Diese beiden Strukturen sind beim Ausführungsbeispiel der Fig. 8 Teil eines Schlauches 4', der über seitliche Stangen 27 geschoben ist, die ihrerseits in nicht näher dargestellter Weise fest oder auch im Sinn der Pfeile 26 drehbar auf Leisten 25 gelagert sind, die fest mit den Längsholmen 5 bzw. mit den Aufnahmeleisten 20 derselben verbunden sind. Bei dieser Ausgestaltung wird durch die Belastung des oberen Trums des Schlauches 4', der durch die Struktur 4a' gebildet ist, das untere Trum, d.h. also die textile Struktur 4b', zusätzlich gespannt, so daß auch in diesem Fall zusätzliche Kräfte aufgenommen werden können, wenn sich oberes und unteres Trum des Schlauches 4' gegenseitig berühren.

Es ist bisher nur erläutert worden, daß und in welcher Art und Weise das elastische Gestrick 4 quer zwischen den Längsholmen 5 verspannt wird. Es ist natürlich auch möglich, eine unterschiedliche Spannung in Richtung der Längsholme zwischen den Querholmen 6 vorzusehen, wenn das gewünscht ist. Hier können allerdings dann Schwierigkeiten an den Gelenkachsen 9, 10 auftreten, wo, wie Fig. 1 zeigt, quer verlaufende Abdeckstreifen 23 auf das Gestrick 4 aufgesetzt sind, die jeweils die Knickkante des Gestrickes 4 schützen.

## Patentansprüche

1. Liegebett mit einem Rahmen (3) und mit vom Rahmen gehaltenen federnden Elementen in der Form einer zwischen Längsholmen unter Vorspannung gehaltenen elastischen textilen Struktur, die eine den Rahmen ausfüllende Auflagefläche für Matratzen, Polsterauflagen oder dergleichen bilden, **dadurch gekennzeichnet, dass** die textile Struktur ein aus Kunststofffäden hergestelltes Gestrick oder Gewebe ist, und dass die Vorspannung der textilen Struktur (4) zumindest quer zu den Längsholmen (5) in mindestens einem von mehreren in Längsrichtung der Längsholme verlaufenden Abschnitten (14 bis 18) unterschiedlich zu der in anderen Abschnitten ist.

2. Liegebett nach Anspruch 1, **dadurch gekennzeichnet, dass** die Außenkanten (4a) der textilen Struktur (4) unter Vorspannung an den Längsholmen (5) und an den Querholmen (6) gehalten sind.

3. Liegebett nach Anspruch 1, **dadurch gekennzeichnet, dass** unterhalb der textilen Struktur Abstützungen (22) vorgesehen sind.

4. Liegebett nach Anspruch 3, **dadurch gekennzeichnet, dass** die Abstützungen (22) an Leisten (24) angebracht sind, die in Richtung der Längsholme verschiebbar sind.

5. Liegebett nach einem der Ansprüche 1 bis 4, **dadurch gekennzeichnet, dass** auf der textilen Struktur Auflagen in Form von Lordosenstützen oder Kniegelenkstützen anbringbar sind.

6. Liegebett nach einem der vorhergehenden Ansprüche, **dadurch gekennzeichnet, dass** die Längsholme (5) knickbar gestaltet sind und Gelenkachsen (9, 10) für die Liegefläche bilden.

7. Liegebett nach Anspruch 1, **dadurch gekennzeichnet, dass** das Gestrick oder Gewebe aus Polyesterfäden mit einem Anteil von ca. 25% elastomerem Polyester hergestellt ist.

8. Liegebett nach Anspruch 1, **dadurch gekennzeichnet, dass** die textile Struktur aus zwei im Abstand untereinander liegenden textilen Strukturen aufgebaut ist.

9. Liegebett nach Anspruch 8, **dadurch gekennzeichnet, dass** jede der textilen Strukturen mit ihren Rändern an den Längs- und Querholmen eingespannt ist.

10. Liegebett nach Anspruch 8, **dadurch gekennzeichnet, dass** der Abstand der beiden textilen Strukturen so gewählt ist, dass zumindest ein Teil der Flächen der textilen Strukturen bei Belastung zur Anlage aneinander kommt.

11. Liegebett nach Anspruch 8, **dadurch gekennzeichnet, dass** die textile Struktur als ein über Stangen gezogener Schlauch ausgebildet ist.

12. Liegebett nach Anspruch 11, **dadurch gekennzeichnet, dass** die Stangen drehbar gelagert und an den Längsholmen befestigt sind.

13. Verfahren zur Herstellung eines Liegebettes nach Anspruch 1, **dadurch gekennzeichnet, dass** zunächst ein in den Rahmen (3) einzusetzender Zuschnitt der von den Fäden gebildeten textilen Struktur (4) angefertigt wird, dessen Querabmessungen kleiner sind als der Abstand der Längsholme (5) und dessen Außenkontur (4a) zumindest an einer Stelle einer der Längsseiten nicht gerade und parallel zu den Längsholmen (5) ist und dass der so gebildete Zuschnitt unter Dehnung zumindest in Querrichtung mit seinen längs verlaufenden Außenkanten (4a) an den Längsholmen (5) befestigt wird.

14. Verfahren nach Anspruch 13, **dadurch gekennzeichnet, dass** der Zuschnitt der textilen Struktur (4) auch in der Längsrichtung kleiner ist als der Abstand der Querholme (6) des Rahmens (3) und dass die textile Struktur auch unter Dehnung in Längsrichtung an den Querholmen (6) befestigt wird.

## Claims

1. Lounger with a frame (3) and with spring elements supported by the frame in the form of an elastic textile structure held under pre-tension between longitudinal bars which form a bearing surface filling out the frame for mattresses, cushion coverings or similar, **characterised in that** the textile structure is a fabric or tissue manufactured from synthetic material threads and that the pre-tension of the textile structure (4) at least crosswise to the longitudinal bars (5) in at least one of several sections (14 to 18) running in the lengthwise direction of the longitudinal bars is different to that in other sections.

2. Lounger according to claim 1 **characterised in that** the outer edges (4a) of the textile structure (4) are held under pre-tension on the longitudinal bars (5) and on the cross bars (6).

3. Lounger according to claim 1 **characterised in that** supports (22) are provided below the textile structure.

4. Lounger according to claim 3 **characterised in that** the supports (22) are arranged on strips (24) which can be displaced in the direction of the longitudinal bars.

5. Lounger according to one of the claims 1 to 4 **characterised in that** bearings in the form or lumbar supports or knee joint supports can be arranged on the textile structure.

6. Lounger according to one of the preceding claims **characterised in that** the longitudinal bars (5) are formed in a foldable way and form joint axes (9, 10) for the lounger surface.

7. Lounger according to claim 1 **characterised in that** the fabric or tissue is manufactured from polyester threads with a proportion of approximately 25% elastomer polyester.

8. Lounger according to claim 1 **characterised in that** the textile structure is constructed from two textile structures lying spaced apart under each other.

9. Lounger according to claim 8 **characterised in that** each of the textile structures is mounted with its edges on the longitudinal and cross bars.

10. Lounger according to claim 8 **characterised in that** the distance of the two textile structures is selected in such a way that at least part of the surfaces of the textile structures come to lie against each other upon loading.

11. Lounger according to claim 8 **characterised in that** the textile structure is formed as tubing pulled over rods.

12. Lounger according to claim 11 **characterised in that** the rods are mounted in a rotatable way and fixed to the longitudinal bars.

13. Method of manufacturing a lounger according to claim 1 **characterised in that** firstly a section of the textile structure (4) formed by the threads to be inserted into the frame (3) is manufactured, whose lateral dimensions are smaller than the distance of the longitudinal bars (5) and whose outer contour (4a) at least at one point of one of the longitudinal sides is not straight and parallel to the longitudinal bars (5) and that the thus formed section is fixed to the longitudinal bars (5) through rotation at least in lateral direction with its longitudinally running outer edges (4a).

14. Method according to claim 13 **characterised in that** the section of the textile structure (4) is also smaller in longitudinal direction than the distance of the cross bars (6) of the frame (3) and that the textile structure is also fixed through rotation in longitudinal direction to the cross bars (6).

## Revendications

1. Lit d'appoint comprenant un cadre (3) et des éléments flexibles maintenus par le cadre et sous la forme d'une structure textile élastique, qui est maintenue sous l'effet d'une tension préalable entre des barres longitudinales et qui forme une surface de support remplissant le cadre et destinée à des matelas ou éléments similaires, **caractérisé en ce que** la structure textile est un tricotage ou un tissu réalisé en fils synthétiques, et **en ce que** la tension préalable exercée sur la structure textile (4), dans au moins une parmi plusieurs parties (14 à 18) s'étendant dans le sens longitudinal des barres longitudinales, est au moins transversalement aux barres longitudinales (5) différente à celle des autres parties.

2. Lit d'appoint selon la revendication 1, **caractérisé en ce que** les bords extérieurs (4a) de la structure textile (4) sont maintenus sous l'effet d'une tension préalable au niveau des barres longitudinales (5) et des barres transversales (6).

3. Lit d'appoint selon la revendication 1, **caractérisé en ce que** des supports (22) sont prévus en dessous de la structure textile.

4. Lit d'appoint selon la revendication 3, **caractérisé en ce que** les supports (22) sont fixés contre des lattes (24) qui sont mobiles dans la direction des barres longitudinales.

5. Lit d'appoint selon l'une quelconque des revendications 1 à 4, **caractérisé en ce que** des appuis peuvent être agencés sur la structure textile sous forme de supports lombaires ou de supports pour genoux.

6. Lit d'appoint selon l'une quelconque des revendications précédentes, **caractérisé en ce que** les barres longitudinales (5) sont pliables et forment des pivots d'articulation (9, 10) pour la surface de repos.

7. Lit d'appoint selon la revendication 1, **caractérisé en ce que** le tricotage ou le tissu est réalisé en fils polyester contenant environ 25 % de polyester élastomère.

8. Lit d'appoint selon la revendication 1, **caractérisé en ce que** la structure textile est conçue sous forme de deux structures textiles disposées à distance l'une en dessous de l'autre.

9. Lit d'appoint selon la revendication 8, **caractérisé en ce que** les structures textiles sont tendues par leurs bords contre les barres longitudinales et les barres transversales.

10. Lit d'appoint selon la revendication 8, **caractérisé en ce que** la distance entre les deux structures textiles est choisie de telle sorte qu'au moins une partie des surfaces des structures textiles entre mutuellement en contact sous l'effet d'une sollicitation.

11. Lit d'appoint selon la revendication 8, **caractérisé en ce que** la structure textile est conçue sous forme de tube à tendre sur des tiges.

12. Lit d'appoint selon la revendication 11, **caractérisé en ce que** les tiges sont logées de manière rotative et sont fixées au niveau des barres longitudinales.

13. Procédé de fabrication d'un lit d'appoint selon la revendication 1, **caractérisé en ce que** l'on réalise tout d'abord une découpe de la structure textile (4), qui est formée par des fils et est destinée à être mies en place dans le cadre, les dimensions transversales de celle-ci étant inférieures à la distance entre les barres longitudinales (5) et le contour extérieur (4a) de celle-ci, au moins dans une zone de l'un des côtés longitudinaux, n'étant ni rectiligne ni parallèle aux barres longitudinales (5), et **en ce que** la découpe ainsi réalisée est fixée sous tension au moins dans le sens transversal avec ses bords extérieurs (4a) contre les barres longitudinales (5).

14. Procédé selon la revendication 13, **caractérisé en ce que** la découpe de la structure textile (4) est aussi dans le sens longitudinal inférieure à la distance entre les barres transversales (6) du cadre (3) et **en ce que** la structure textile est aussi fixée sous tension dans le sens longitudinal contre les barres transversales (6).
